# EUROPÄISCHE PATENTSCHRIFT

(11) **EP 0 849 445 B1**
(45) Veröffentlichungstag und Bekanntmachung des Hinweises auf die Patenterteilung: **14.11.2001**
(21) Anmeldenummer: 96120586.1
(22) Anmeldetag: 20.12.1996
(51) Int. Cl.: F01N 7/10

(54) **Abgassammler und Verfahren zu seiner Herstellung**
Exhaust manifold and process for its manufacture
Collecteur d'échappement et procédé pour sa fabrication

(43) Veröffentlichungstag der Anmeldung: 24.06.1998
(73) Patentinhaber: ZEUNA-STÄRKER GMBH & CO KG, D-86154 Augsburg (DE)
(72) Erfinder: Lühr, Günther Hans, 89168 Niederstotzingen (DE); Steinhauser, Otto, 86356 Neusäss (DE); Krieger, Ernst, Dr., 86551 Aichach (DE)
(74) Vertreter: Grättinger & Partner (GbR)

(56) Entgegenhaltungen:
- EP-A- 0 718 480
- FR-A- 2 145 340
- US-A- 4 373 331
- US-A- 4 537 027

## Beschreibung

Die vorliegende Erfindung betrifft einen wannenförmigen Abgassammler für eine Brennkraftmaschine mit einer Abgassammelwanne, einem motorseitigen Befestigungsflansch, der mehrere Zylinderauslässe umschließt, und einem einen Auslaßflansch umfassenden Auslaßstutzen. Sie betrifft des weiteren ein Verfahren zur Herstellung eines derartigen Abgassammlers.

Allgemein bekannt sind das Abgas mehrerer Zylinder einer Brennkraftmaschine zusammenfassende Abgaskrümmer mit mehreren Eingangsrohren, einer Rohrzusammenführung und einem Ausgangsrohr, wobei die Eingangsrohre jeweils an einem Auslaß einer Brennkraftmaschine angeflanscht sind. Derartige Abgaskrümmer sind entweder schwere Gußteile, die für den Betrieb bei hohen Temperaturen, wie sie bei heißen Abgasen üblicherweise auftreten, geeignet sind. Neben der teuren Herstellung des jeweiligen Gußteils ist eine aufwendige spanabhebende Nachbearbeitung erforderlich, um die Paßflächen der einzelnen Eingangsrohrflansche herzustellen. Zwischen Zylinderkopf und Abgaskrümmerflansch ist eine zusätzliche Dichtung erforderlich, um Abblasen der Abgase zu verhindern. Die Herstellung derartiger Gußteile ist aufwendig und insbesondere bei geringen Stückzahlen teuer. Die Montage ist ebenfalls zeit- und kostenintensiv.

Bekannt ist des weiteren die Herstellung von mehrere Eingangsrohre, eine Rohrzusammenführung und ein Ausgangsrohr aufweisenden Abgaskrümmern durch Zusammenschweißen mehrerer Einzelrohre. Ein entsprechendes Herstellungsverfahren ist beispielsweise in der EP 0321869 A1 beschrieben. Des weiteren ist aus der deutschen Patentschrift DE 851421 die Überdeckung mehrerer Abgasöffnungen einer Verbrennungskraftmaschine durch ein gelochtes Rohr bekannt. Dabei wird das Abgassammelrohr in einer am Zylinderkopf angebrachten durchgehenden Vertiefung ohne zusätzliche Dichtungen angeflanscht und an seinem offenen Ende mit einem Abgasrohr verbunden. Des weiteren ist aus dem deutschen Gebrauchsmuster DE 29513513.1 ein Abgaskrümmer bekannt, der aus einem umgeformten Rohrstück gebildet ist, welches an einem Ende durch Quetschung und Schweißung verschlossen ist. In der Seitenwand des Abgaskrümmers springen Dome hervor, die jeweils einen ringförmig geschlossenen Dichtvorsprung aufweisen.

Die europäische Offenlegungsschrift EP 0718480 A1 offenbart einen gattungsgemäßen wannenförmigen Abgassammler, dessen motorseitiger Befestigungsflansch mehrere Zylinderauslässe umschließt und der deren Abgase in einer gemeinsamen Wanne sammelt, an die ein gemeinsamer Auslaßstutzen mit einem Auslaßflansch angeschlossen ist. Durch eine derartige Vorrichtung werden die Wärmeverluste bei niedrigen Betriebslasten erheblich verringert, was einen schnellen Anstieg der Temperatur eines nachgeschalteten Katalysators und damit einen verbesserten Wirkungsgrad desselben bewirkt. In der genannten Offenlegungsschrift sind zwei mögliche Gestaltungen des wannenförmigen Abgassammlers beschrieben. Bei der ersten Gestaltung handelt es sich um ein Gußteil, welches ähnliche Gewichts- und Bearbeitungsnachteile aufweist, wie dies beim eingangs beschriebenen Stand der Technik der Fall ist. Bei der zweiten Gestaltung ist eine durch Tiefziehen aus Blech hergestellte Abgassammelwanne mit einem motorseitigen dickwandigen Flansch verschweißt. Hierdurch kommt es zwangsläufig zu Schweißverzug, was eine aufwendige Nachbearbeitung und die Verwendung einer zusätzlichen Dichtung erfordert.

Die US 4537027 A offenbart einen Abgassammler, umfassend eine äußere wannenartige Schale, ein inneres ebenes Blechteil und ein Flanschteil, wobei die drei Einzelteile miteinander verschweißt sind. Das innere ebene Blechteil und das Flanschteil weisen Durchbrüche auf, durch die das den Zylinderkopf verlassende Abgas in den von der äußeren wannenartigen Schale und dem inneren ebenen Blechteil umgrenzten Raum eintritt. Mit der äußeren Schale ist ein Auslaßstutzen mit einem Auslaßflansch fest verbunden.

Aufgabe der vorliegenden Erfindung ist es, einen wannenförmigen Abgassammler der eingangs genannten Art zu schaffen, der kostengünstig in der Herstellung und gleichzeitig einfach in der Handhabung bei der Montage ist.

Diese Aufgabe wird erfindungsgemäß durch einen Abgassammler und ein Verfahren zu dessen Herstellung mit den Merkmalen der Ansprüche 1, 12 und 14 gelöst.

Dabei bestehen die Abgassammelwanne und der motorseitige Befestigungsflansch aus einem integralen Blechteil, wobei der motorseitige Befestigungsflansch einstückig mit der Abgassammelwanne ausgebildet und an deren Rand durch Umformen des Blechs hergestellt ist; zur dichtenden Anlage des motorseitigen Befestigungsflansches des montierten Abgassammlers an dem betreffenden Zylinderkopf ist an den motorseitigen Befestigungsflansch eine Dichtkante angeformt. Bei dem Blech handelt es sich um warmfestes tiefziehfähiges Edelstahlblech, das für die Verwendung bei heißen Abgastemperaturen geeignet ist. Durch die Verwendung eines umgeformten Blechbauteils können vor allem bei niedrigen Stückzahlen erheblich Kosten gegenüber einer Gußkonstruktion eingespart werden. Zudem können die Wandstärken des Abgassammlers, verglichen mit einem Gußteil, reduziert werden, was zu einer Gewichtseinsparung führt und - infolge der geringeren Wärmekapazität - zu einem schnelleren Anspringen eines nachgeschalteten Katalysators beiträgt. Indem der Befestigungsflansch durch Umformen des Randes der aus Blech hergestellten Abgassammelwanne einstückig mit dieser gebildet ist, wird erreicht, daß kein Schweißverzug auftritt, wie dies beim Stand der Technik der Fall ist, wodurch aufwendige zerspanende Nachbearbeitung vermieden wird. Des weiteren wird durch das geringe Gewicht des Abgassammlers und die geringe Anzahl von Bauteilen eine einfache Montage gewährleistet. Durch das Anformen einer Dichtkante in den motorseitigen Befestigungsflansch wird außerdem erreicht, daß auf eine zusätzliche Dichtung verzichtet werden kann, was ebenfalls zur einfacheren Montage beiträgt. Die Dichtkante kann beispielsweise derart ausgebildet sein, daß sie über die Flanschebene des motorseitigen Befestigungs- und Dichtflansches (im folgenden vereinfacht als Befestigungsflansch bezeichnet) hervorsteht und im montierten Zustand dichtend auf dem Flansch des Zylinderkopfes aufliegt. Dadurch verhindert die Dichtkante das Abblasen heißer Abgase. Des weiteren wirkt eine derart gestaltete Dichtkante wie eine Sicke und erhöht die Steifigkeit des motorseitigen Befestigungsflansches.

Durch das Vorsehen eines umlaufenden aufgestellten Bordbereiches an den motorseitigen Befestigungsflansch wird dessen Festigkeit weiter erhöht. Dadurch kann gegebenenfalls auf eine zusätzliche, auf den motorseitigen Befestigungsflansch aufgesetzte Losflanschplatte (siehe unten) verzichtet werden.

Eine weitere vorteilhafte Weiterbildung der vorliegenden Erfindung sieht vor, daß eine Losflanschplatte auf den motorseitigen Befestigungsflansch auf dessen dem Zylinderkopf abgewandter Seite aufgesetzt ist. Dadurch wird eine gleichmäßigere Verteilung des Anpreßdrucks auf den gesamten Befestigungsflansch und damit auf die Dichtung gewährleistet. Die Losflanschplatte stellt selbst dann, wenn die Einheit aus Abgassammelwanne und motorseitigem Befestigungsflansch aus einem relativ dünnen Blech hergestellt ist, eine verformungsfreie, dichte Anlage des motorseitigen Befestigungsflansches am Zylinderkopf sicher. Die auf diese Weise mögliche Reduktion der Wandstärke des Blechs führt nicht nur zu einer Verringerung der Herstellkosten und des Gewichts des Abgassammlers und zur günstigen Beeinflussung der Herstellbarkeit; auch wird das Wärmespeichervermögen des Abgassammlers reduziert, was sich positiv auf den Wirkungsgrad einer nachgeschalteten Abgasreinigungsanlage auswirkt.

Die Losflanschplatte kann umlaufend, ungeteilt ausgeführt sein. Zur einfacheren Montage kann sie jedoch in vorteilhafter Weise auch geteilt ausgeführt sein. Die Materialstärke derartiger Losflanschplatten beträgt 5 mm bis 10 mm, vorzugsweise 8 mm, wobei einfache Baustähle verwendet werden können. Durch die Verwendung einer Losflanschplatte ist im Einbauzustand bei Temperatureinwirkung ein kontrolliertes Teilegleiten möglich, was Spannungen im Material vermeidet.

Bei einer Weiterbildung des Abgassammlers weist die Abgassammelwanne eine Wandstärke von 1,8 mm bis 2,5 mm, vorzugsweise 2 mm auf. Hierdurch wird eine leichte Konstruktion mit ausreichender Festigkeit geschaffen. Die Abgassammelwanne kann dabei aus einem herkömmlichen einlagigen Blech hergestellt sein. Eine bevorzugte Weiterbildung der Erfindung zeichnet sich jedoch dadurch aus, daß die Abgassammelwanne - und entsprechend der angeformte motorseitige Befestigungsflansch - aus einem Mehrlagenblech besteht. Dieses kann insbesondere als Sandwichblech aufgebaut sein, welches zwei Lagen Blech und dazwischen ein Lage Faserflies oder dgl. aufweist.

Des weiteren sieht eine vorteilhafte Weiterbildung der vorliegenden Erfindung vor, daß die Abgassammelwanne einen im wesentlichen konstanten Querschnitt über die Längserstreckung aufweist. Dies bewirkt, daß die Wandstärke des Blechteils nach dem Tiefziehen über die gesamte Längserstreckung der Abgassammelwanne im wesentlichen gleich ist.

Insbesondere aus Gründen der Strömungsmechanik kann jedoch auch vorgesehen sein, daß sich der Querschnitt der Abgassammelwanne in Richtung auf den Auslaß zunehmend erweitert.

Schließlich sieht eine vorteilhafte Ausführungsform der vorliegenden Erfindung vor, daß der Auslaßstutzen in Richtung der Längserstreckung der Abgassammelwanne an einem Ende derselben angeordnet ist. Hierdurch wird den Abgasströmen innerhalb der Wanne eine definierte Strömungsrichtung gegeben.

Eine weitere vorteilhafte Ausführungsform sieht vor, daß bei einer Brennkraftmaschine mit Abgasrückführung (AGR) der Abgasrückführungskanal vom Abgassammler umschlossen ist.

Ein Verfahren zur Herstellung des vorbeschriebenen Abgassammlers besteht aus dem (mechanischen oder hydromechanischen) Tiefziehen eines ursprünglich ebenen Bleches, wodurch eine Wanne mit daran angeformten umlaufendem Befestigungsflansch und einem Rohransatz (Stutzen) gebildet wird, dem Ausstanzen oder Zuschneiden der Flanschkontur und Öffnen des Rohransatzes sowie dem Anschweißen eines Auslaßrohrflansches an den geöffneten Rohransatz des Abgassammlers. Dabei kann das Tiefziehen auch aus mehreren Tiefziehschritten bestehen. Bei einem der Tiefziehschritte erfolgt das Ausbilden einer Dichtkante im motorseitigen Befestigungsflansch. Eine vorteilhafte Weiterbildung des Verfahrens kann während des Umformens das Bilden eines Bordbereiches an diesem Flansch vorsehen. Als geeignetes Schweißverfahren bietet sich das MAG-Schweißen für die verwendeten Edelstähle an. Die ggfs. vorgesehenen Durchgangslöcher für die Flanschverschraubungen können gebohrt oder ausgestanzt sein. Durch diese überraschend einfachen und mit geringem Aufwand verbundenen Fertigungsschritte wird eine kostengünstige Herstellung möglich. Außerdem lassen sich - insbesondere bei Anwendung eines hydromechanischen Tiefziehverfahrens - leicht Anpassungen an verschiedene Motortypen einer Baureihe vornehmen.

Ein weiteres vorteilhaftes Herstellungsverfahren für Abgassammler weist einen oder mehrere Umformschritte zum Ausbilden eines wannenförmigen Gebildes mit einstückig daran anschließendem motorseitigem Befestigungsflansch und einseitig angeordnetem Rohransatz auf. Danach folgt ein Stanz- oder Schneidvorgang, bei dem die Außenkontur des Dichtflansches sowie ggfs. die Löcher für die Flanschverschraubung und den Rohransatz ausgestanzt werden. Eine umlaufende bzw. geteilte Losflanschplatte wird dann aus vorzugsweise 5 mm bis 10 mm starkem einfachen Baustahl gefertigt, wobei die Außenkontur und die Position der Durchgangslöcher mit denen des Dichtflansches übereinstimmen. Nach gegebenenfalls erforderlichem Entgraten und Reinigen erfolgt das Auflegen der Losflanschplatte auf den Befestigungsflansch und das Anschweißen eines ebenfalls tiefgezogenen Auslaßflanschrohres.

Dadurch, daß kein Schweißen am motorseitigen Flansch erfolgt, tritt bei den beschriebenen Verfahren in diesem Bereich kein Schweißverzug auf, und die für eine ohne weiteres dichtende Verbindungen mit dem Zylinderkopf erforderliche Genauigkeit wird ohne weitere Nachbearbeitung erreicht.

Die Erfindung wird im folgenden anhand eines Ausführungsbeispiels in Verbindung mit den beigefügten Figuren näher beschrieben. Dabei zeigen:
- Fig. 1: eine Seitenansicht einer Ausführungsform eines erfindungsgemäßen Abgassammlers;
- Fig. 2: eine auslaßflanschseitige Ansicht des Abgassammlers aus Fig. 1;
- Fig. 3: einen Schnitt entlang der Linie III-III aus Fig. 2;
- Fig. 4: ein vergrößertes Detail IV aus Fig. 3; und
- Fig. 5: einen Schnitt durch den Abgassammler nach Fig.1 im eingebauten Zustand.

Fig. 1 zeigt einen Abgassammler mit einer Abgassammelwanne 1, einem daran einstückig angeformten umlaufenden motorseitigen Befestigungsflansch 2 und einem Auslaßflansch 3, der über einen Flanschstutzen 15 mit einem an der Abgassammelwanne 1 angeformten Rohransatz 4 durch eine Schweißnaht 6 verbunden ist. Der motorseitige Befestigungsflansch 2 weist in seinem Umfangsbereich einen umlaufenden aufgestellten Bordbereich 5 auf, der die Festigkeit desselben erhöht. Der Befestigungsflansch 2 ist dabei als Dichtflansch mit umlaufender Dichtkante (vgl. Fig. 4) ausgeführt, was die Verwendung einer zusätzlichen Dichtung erübrigt. Auf den Befestigungsflansch 2 ist eine Losflanschplatte 9 aufgesetzt. Bei der Montage wird die einteilige, geschlossene Losflanschplatte 9 vor dem Anschweißen des Auslaßflansch 3 auf Befestigungsflansch 2 aufgelegt. Die Längserstreckung des Abgassammlers ist um ein Vielfaches größer als dessen Breite und Tiefe, was der Gestaltung des Abgassammlers für Reihen- und V-Motoren entspricht. Bei letzteren kommen allerdings zwei Abgassammler mit spiegelverkehrt angeordneten Auslaßflanschen zur Anwendung.

Fig. 2 zeigt den Abgassammler gem. Fig. 1 aus Richtung des Auslaßflansches 3, der einen dreieckförmigen Grundriß mit drei Durchgangslöchern 7 für Befestigungsschrauben aufweist. Des weiteren ist der motorseitige Befestigungsflansch 2 dargestellt, dessen Außenkontur jeweils an den Positionen der Durchgangslöcher 8 für die Flanschverschraubung Vorsprünge aufweist. Am Außenrand des Befestigungsflansches 2 ist der Bordbereich 5 dargestellt, der dem Befestigungsflansch zusätzlich Steifigkeit verleiht.

Fig. 3 zeigt einen Schnitt entlang der Linie III-III aus Fig. 2 durch den Abgassammler. Dabei ist neben der Abgassammelwanne 1 mit dem motorseitigen Befestigungsflansch 2, dessen Bordbereich 5 sowie der Schweißnaht 6 und dem Auslaßflansch 3 die auf den motorseitigen Befestigungsflansch 2 aufgelegte Losflanschplatte 9 dargestellt. In der Schnittdarstellung ist auch ein die Losflanschplatte 9 und den Befestigungsflansch 2 fluchtend durchsetzendes Durchgangsloch 8 für eine Flanschschraube erkennbar. Der Auslaßflansch 3 mit dem Flanschstutzen 15 ist in diesem Ausführungsbeispiel aus dem gleichen Material wie die Abgassammelwanne 1 hergestellt, wobei die Wandstärke des Abgassammlers 1 um einige zehntel Millimeter geringer sein kann. Breite B und Tiefe T der Abgassammelwanne 1 besitzen etwa die gleiche Größenordnung.

Fig. 4 zeigt Detail IV aus Fig. 3, wobei die Dichtkante 10 dargestellt ist, die um einen Abstand t, der in etwa 0,5 mm beträgt, über die Flanschebene des motorseitigen Befestigungsflansches 2 hervorsteht. Dieser Vorsprung erfüllt eine Dichtfunktion, wodurch auf eine zusätzliche Dichtung zwischen motorseitigem Befestigungsflansch 2 und Motorblock verzichtet werden kann.

Fig. 5 zeigt einen Schnitt durch den Abgassammler und die Losflanschplatte 9 in montiertem Zustand an einen Zylinderkopf 11 mit dem Einlaßventil 12 und dem Auslaßventil 13. Dabei wird die Wirkungsweise der Dichtkante 10 deutlich, die auf dem Flansch des Zylinderkopfes dichtend aufliegt. Auf diese Weise wird ein Abblasen der heißen Abgase aus dem Auslaßkanal 14 vermieden. Der Abgassammler weist im Vergleich zum Stand der Technik einen Querschnitt mit geringer Tiefe auf, wodurch der Rohransatz mit dem Auslaßflansch 3 strömungsgünstig diagonal und nicht wie beim Stand der Technik senkrecht zum Auslaßkanal 14 angebracht wird. Bei der Montage muß der Abgassammler lediglich mit den Gewindebohrungen im Auslaßflansch des Zylinderkopfs 11 in Deckung gebracht werden. Dann wird die auf dem motorseitigen Befestigungsflansch 2 aufgelegte Losflanschplatte mit vorgegebenem Drehmoment verschraubt. Anschließend wird das nicht dargestellte Abgasrohr mit dem Auslaßflansch 3 verbunden.

## Patentansprüche

1. Abgassammler für eine Brennkraftmaschine mit einer Abgassammelwanne (1), einem motorseitigen Befestigungsflansch (2), der mehrere Zylinderauslässe umschließt, und einem einen Auslaßflansch (3) umfassenden Auslaßstutzen (15),
**dadurch gekennzeichnet,**
**daß** die Abgassammelwanne (1) und der motorseitige Befestigungsflansch (2) ein integrales Blechteil bilden, wobei der motorseitige Befestigungsflansch (2) einstückig mit der Abgassammelwanne (1) ausgebildet und an deren Rand durch Umformen des Blechs hergestellt ist und wobei zur dichtenden Anlage des motorseitigen Befestigungsflansches (2) an dem Zylinderkopf eine Dichtkante (10) in den motorseitigen Befestigungsflansch (2) angeformt ist.

2. Abgassammler nach Anspruch 1,
**dadurch gekennzeichnet,**
**daß** der motorseitige Befestigungsflansch (2) einen umlaufenden aufgestellten Bordbereich (5) aufweist.

3. Abgassammler nach einem der Ansprüche 1 oder 2,
**dadurch gekennzeichnet,**
**daß** eine umlaufende Losflanschplatte (9) auf den motorseitigen Befestigungsflansch (2) auf dessen dem Zylinderkopf abgewandten Seite aufgesetzt ist.

4. Abgassammler nach einem der Ansprüche 1 oder 2,
**dadurch gekennzeichnet,**
**daß** eine geteilte Losflanschplatte auf den motorseitigen Befestigungsflansch (2) auf dessen dem Zylinderkopf abgewandten Seite aufgesetzt ist.

5. Abgassammler nach Anspruch 3 oder 4,
**dadurch gekennzeichnet,**
**daß** die Losflanschplatte (9) 5 mm bis 10 mm, vorzugsweise 8 mm Wandstärke aufweist.

6. Abgassammler nach einem der Ansprüche 1 bis 5,
**dadurch gekennzeichnet,**
**daß** die Abgassammelwanne (1) eine Wandstärke von 1,8 mm bis 2,5 mm, vorzugsweise 2 mm aufweist.

7. Abgassammler nach einem der Ansprüche 1 bis 6,
**dadurch gekennzeichnet,**
**daß** die Abgassammelwanne (1) aus einem Mehrlagenblech, beispielsweise einem Sandwich-Blech aus zwei Lagen Blech und einer dazwischen angeordneten Flies-Lage besteht.

8. Abgassammler nach einem der Ansprüche 1 bis 7,
**dadurch gekennzeichnet,**
**daß** die Abgassammelwanne (1) einen im wesentlichen konstanten Querschnitt über ihre Längserstreckung aufweist.

9. Abgassammler nach einem Ansprüche 1 bis 7,
**dadurch gekennzeichnet,**
**daß** die Abgassammelwanne (1) einen sich in Richtung auf den Auslaß erweiternden Querschnitt aufweist.

10. Abgassammler nach einem der Ansprüche 1 bis 9,
**dadurch gekennzeichnet,**
**daß** der Auslaßflansch (3) in Richtung der Längserstreckung des Abgassammlers (1) an einem Ende angeordnet ist.

11. Abgassammler nach einem der Ansprüche 1 bis 10,
**dadurch gekennzeichnet,**
**daß** bei Brennkraftmaschinen mit Abgasrückführung (=AGR) der AGR-Kanal von der Abgassammelwanne (1) umschlossen ist.

12. Verfahren zur Herstellung eines Abgassammlers, bestehend aus folgenden Schritten:
- Tiefziehen eines ursprünglich ebenen Blechs, wodurch eine Wanne mit daran angeformtem umlaufendem motorseitigen Befestigungsflansch mit daran angeformter Dichtkante und einem Rohransatz gebildet wird;
- Ausstanzen oder Zuschneiden der Flanschkontur und Öffnen des Rohransatzes;
- Anschweißen eines Auslaßrohrflansches an den geöffneten Rohransatz der Abgassammelwanne.

13. Verfahren zur Herstellung eines Abgassammlers nach Anspruch 12,
**dadurch gekennzeichnet,**
**daß** beim Verfahrensschritt des Tiefziehens zusätzlich ein umlaufender aufgestellter Bordbereich am motorseitigen Befestigungsflansch gebildet wird.

14. Verfahren zur Herstellung eines Abgassammlers, bestehend aus folgenden Schritten:
- Tiefziehen eines ebenen Blechs, wodurch eine Wanne mit umlaufendem motorseitigen Befestigungsflansch mit daran angeformter Dichtkante und einem Rohransatz gebildet wird;
- Ausstanzen oder Zuschneiden der Flanschkontur und Öffnen des Rohransatzes;
- Herstellung einer umlaufenden oder geteilten Losflanschplatte;
- Auflegen der Losflanschplatte auf den Befestigungsflansch auf dessen dem Zylinderkopf abgewandten Seite;
- Anschweißen eines Auslaßrohrflansches an den Rohransatz des Abgassammlers.

## Claims

1. An exhaust manifold for an internal combustion engine with an exhaust collector pan (1), an engine side mounting flange (2), covering several cylinder outlet ports, and an outlet connection (15) comprising an outlet flange (3),
**characterised in that**
the exhaust collector pan (1) and the engine side mounting flange (2) form an integral sheet component, the engine side mounting flange (2) being one piece with the exhaust collector pan (1) with its edge produced by moulding the sheet metal, a sealing edge (10) being moulded in the engine side mounting flange (2) to provide tight contact between the engine side mounting flange (2) and the cylinder head.

2. An exhaust manifold according to Claim 1,
**characterised in that**
the engine side mounting flange (2) has a built up all-round rim area (5).

3. An exhaust manifold according to Claim 1 or 2,
**characterised in that**
a loose flange plate (9) extending all-round is placed on the side of the engine side mounting flange (2) away from the cylinder head

4. An exhaust manifold according to one of the Claims 1 or 2,
**characterised in that**
a split loose flange plate is placed on the side of the engine side mounting flange away from the cylinder head.

5. An exhaust manifold according to Claim 3 or 4,
**characterised in that**
the loose flange plate (9) is 5 mm to 10 mm and preferably 8 mm thick.

6. An exhaust manifold according to one of the Claims 1 to 5,
**characterised in that**
the wall of the exhaust collector pan (1) is 1.8 to 2.5 mm and preferably 2 mm thick.

7. An exhaust manifold according to one of the Claims 1 to 6,
**characterised in that**
the exhaust collector pan (1) is made of a multi-layer metal panel such as sandwich panel consisting of two layers of metal with an inlay arranged in between.

8. An exhaust manifold according to one of the Claims 1 to 7,
**characterised in that**
the cross section of the exhaust collector pan (1) is constant over its length.

9. An exhaust manifold according to one of the Claims 1 to 7,
**characterised in that**
the cross section of the exhaust collector pan (1) widens in the direction of the outlet.

10. An exhaust manifold according to one of the Claims 1 to 9,
**characterised in that**
the outlet flange (3) is arranged at one of its ends in the longitudinal direction.

11. An exhaust manifold according to one of the Claims 1 to 10,
**characterised in that**
on internal combustion engines with exhaust gas recirculation (EGR), the EGR pipe is enclosed by the exhaust collector pan (1),

12. A process of manufacturing an exhaust manifold comprising the following stages:
- deep drawing of an originally flat piece of sheet metal in which a pan with an engine side mounting flange is formed all round it with a sealing edge and a connection pipe at it;
- blanking or trimming the outline of the flange and opening the connection pipe;
- welding an outlet pipe flange on to the opened connection pipe at the exhaust collector pan.

13. A process of manufacturing an exhaust manifold as in Claim 12,
**characterised in that**,
in addition, an all-round built up edge area is formed at the engine side mounting flange during the deep drawing operation.

14. A process of manufacturing an exhaust manifold,
consisting of the following stages:
- deep drawing of a flat piece of sheet metal, in which a pan with an all-round engine side mounting flange with a sealing edge and a connection pipe shaped at it is formed;
- blanking or trimming the outline of the flange and opening the connection pipe;
- making an all-round or a split loose flange plate;
- fitting the loose flange plate to the mounting flange, on its side away from the cylinder head;
- welding an exhaust pipe flange to the connecting pipe on the exhaust manifold.

## Revendications

1. Collecteur d'échappement pour un moteur à combustion interne comprenant un caisson (1) de collecteur d'échappement, une bride de fixation (2) côté moteur, qui englobe plusieurs sorties de cylindre, et un tronçon de tube de sortie (15) comprenant une bride de sortie (3), **caractérisé en ce que** le caisson (1) de collecteur d'échappement et la bride de fixation (2) côté moteur forment une pièce intégrale en tôle, la bride de fixation (2) côté moteur étant réalisée d'un bloc avec le caisson (1) de collecteur d'échappement et étant façonnée sur le bord de celui-ci par formage de la tôle, et un rebord d'étanchéité (10) étant façonné dans la bride de fixation (2) côté moteur, afin d'offrir un appui étanche de la bride de fixation (2) côté moteur sur la culasse.

2. Collecteur d'échappement selon la revendication 1, **caractérisé en ce que** la bride de fixation (2) côté moteur présente une zone de bord (5) continue relevée.

3. Collecteur d'échappement selon une des revendications 1 ou 2, **caractérisé en ce qu'**une plaque (9) formant bride folle continue est montée sur la bride de fixation (2), côté moteur, du côté de celle-ci éloigné de la culasse.

4. Collecteur d'échappement selon une des revendications 1 ou 2, **caractérisé en ce qu'**une plaque (9) formant bride folle divisée est montée sur la bride de fixation (2), côté moteur, du côté de celle-ci éloigné de la culasse.

5. Collecteur d'échappement selon la revendication 3 ou 4, **caractérisé en ce que** la plaque (9) formant bride folle a une épaisseur comprise dans une plage allant de 5 mm à 10 mm, de préférence de 8 mm.

6. Collecteur d'échappement selon une des revendications 1 à 5, **caractérisé en ce que** le caisson (1) de collecteur d'échappement a une épaisseur comprise dans une plage allant de 1,8 mm à 2,5 mm, de préférence de 2 mm.

7. Collecteur d'échappement selon une des revendications 1 à 6, **caractérisé en ce que** le caisson (1) de collecteur d'échappement est formé d'une tôle multicouches, par exemple d'une tôle sandwich comprenant des feuilles de tôle et une couche de non-tissé disposée entre deux.

8. Collecteur d'échappement selon une des revendications 1 à 7, **caractérisé en ce que** le caisson (1) de collecteur d'échappement présente une section transversale essentiellement constante sur sa longueur.

9. Collecteur d'échappement selon une des revendications 1 à 7, **caractérisé en ce que** le caisson (1) de collecteur d'échappement présente une section transversale qui s'élargit en direction de la sortie.

10. Collecteur d'échappement selon une des revendications 1 à 9, **caractérisé en ce que** la bride de sortie (3), vu dans la direction de la longueur du collecteur d'échappement (1), est disposée à une extrémité.

11. Collecteur d'échappement selon une des revendications 1 à 10, **caractérisé en ce que** dans le cas de moteurs à combustion interne à recyclage des gaz d'échappement (AGR) le canal de recyclage est enfermé dans le caisson (1) de collecteur d'échappement.

12. Procédé de fabrication d'un collecteur de gaz d'échappement, comportant les étapes suivantes :
- emboutissage par un procédé d'emboutissage profond d'une tôle plane à l'origine, pour former un caisson avec une bride de fixation côté moteur attenante, pourvue d'un rebord d'étanchéité intégré et d'une naissance de tube ;
- découpage ou poinçonnage du contour de la bride et ouverture de la naissance de tube ;
- soudage d'une bride de sortie sur le tronçon de tube ouvert du caisson de collecteur d'échappement.

13. Procédé de fabrication d'un collecteur d'échappement selon la revendication 1, **caractérisé en ce que** lors de l'étape d'emboutissage profond on façonne en outre un bord redressé continu sur la bride de fixation côté moteur.

14. Procédé de fabrication d'un collecteur de gaz d'échappement, comportant les étapes suivantes :
- emboutissage profond d'une tôle plane, pour former un caisson avec une bride de fixation côté moteur attenante, pourvue d'un rebord d'étanchéité intégré et d'une naissance de tube ;
- découpage ou poinçonnage du contour de la bride et ouverture de la naissance de tube ;
- réalisation d'une plaque formant bride folle monobloc ou divisée ;
- montage de la plaque formant bride folle sur la bride de fixation, sur la face de celle-ci éloignée de la culasse ;
- Soudage d'une bride de sortie sur le tronçon de tube ouvert du caisson de collecteur d'échappement.
